# EUROPÄISCHE PATENTSCHRIFT

(11) **EP 0 662 368 B1**
(45) Veröffentlichungstag und Bekanntmachung des Hinweises auf die Patenterteilung: **10.12.1997**
(21) Anmeldenummer: 95100031.4
(22) Anmeldetag: 02.01.1995
(51) Int. Cl.: B25B 27/06

(54) **Abziehvorrichtung**
Pulling device
Outil d'extraction

(30) Priorität: 05.01.1994 DE 9400044 U
(43) Veröffentlichungstag der Anmeldung: 12.07.1995
(73) Patentinhaber: Johann Peffeköver GmbH & Co. KG Werkzeugfabrik, D-51789 Lindlar (DE)
(72) Erfinder: Peffeköver, Hans Joachim, D-51789 Lindlar (DE)
(74) Vertreter: Freischem, Werner, Dipl.-Ing.

(56) Entgegenhaltungen:
- DE-A- 4 114 994
- DE-B- 1 269 069
- DE-C- 832 279
- FR-A- 959 338
- NL-A- 73 796

## Beschreibung

Die Erfindung betrifft eine Vorrichtung zum Abziehen von ringförmigen Bauteilen von einer Welle mit
- einer Abziehglocke, gegen deren Decke eine in der Achse der Abziehvorrichtung angeordnete, gegen die Stirnseite einer Welle ansetzbare Abdrückvorrichtung abgestützt ist,
- einer Greifhülse, die auswechselbar mit der Abziehglocke verbunden ist und die federnde Greiffinger aufweist, die an ihren freien Enden mit nach innen gerichteten Krallen versehen sind, welche hinter das abzuziehende Bauteil zu greifen vermögen und deren Außenseiten eine Konusfläche bilden und
- einer Spannhülse, die über Gewinde axial verstellbar mit der Abziehglocke verbunden ist und die eine zur Konusfläche der Greiffinger komplementäre Konusfläche aufweist, die durch axiale Verstellung die Greiffinger mit ihren Krallen in Greifstellung drückt.

Abziehvorrichtungen dieser Art sind bekannt aus der DE-PS 819 830, DE-PS 1 269 069 und DE-OS 41 14 994. Bei den bekannten Abziehvorrichtungen ist die Greifhülse an die Abziehglocke angeschraubt, so daß die von der Abdrückvorrichtung ausgeübten Abziehkräfte von der Abziehglocke unmittelbar auf die Greifhülse und deren Greiffinger übertragen werden. Die Konusflächen der Greiffinger und der Spannhülse konvergieren in Abziehrichtung, so daß die Spannhülse zum Spannen entgegen der Abziehrichtung, das heißt zu den Enden der Greiffinger hin, bewegt werden muß. Die Spannhülse übt auf die freien Enden der Greiffinger ausschließlich Druckkräfte aus. Beim Abziehen sind die Greiffinger nicht nur von den Abziehkräften belastet, sondern zusätzlich von den Druckkräften der Spannhülse, welche die Greiffinger und deren Krallen in Greifstellung drücken.

Weil die von der Spannhülse aufgebrachten Klemmkräfte unabhängig sind von den Abziehkräften, besteht bei diesen Abziehvorrichtungen die Gefahr, daß bei großen Abziehkräften die Klauen oder Krallen an dem abzuziehenden Teil abrutschen.

Aus der FR-A-959 338 und NL-A-73 796 sind Abziehvorrichtungen für Wälzlager bekannt, bei denen die gegen die Abziehglocke sich abstützenden Greiffinger mit ihren Außenseiten eine Konusfläche bilden, die entgegen der Abziehrichtung divergieren. Die Greiffinger sind von einem Spannring umgeben, der auf ein Außengewinde der Abziehglocke aufschraubbar ist und der eine zur Konusfläche der Greiffinger komplementäre Konusfläche aufweist. Wenn dieser Spannring auf die Abziehglocke aufgeschraubt wird, kommt die Konusfläche des Spannringes in Kontakt mit der Konusfläche der Greiffinger, so daß diese beim weiteren Aufschrauben zusammengedrückt werden.

Die Greiffinger bei den bekannten Abziehvorrichtungen haben an den freien Enden nach innen gerichtete Vorsprünge, mit denen die Greiffinger unter einen abzuziehenden vorstehenden Ring oder in die Laufnut eines Kugellager-Innenrings greifen. Weil diese Vorsprünge an den abzuziehenden Lagerteilen relativ groß sind, ist es bei den bekannten Abziehwerkzeugen nicht notwendig, auf die Greiffinger große Zustellkräfte aufzubringen.

Der Erfindung liegt die Aufgabe zugrunde, eine Abziehvorrichtung zu schaffen, die mit ihren Krallen in den Spalt zwischen einem abzuziehenden Wälzlager und der Aufsitzfläche des Wälzlagers bzw. der Wellenschulter eingreifen kann,wobei diese Krallen an der angefasten Kante des abzuziehenden ringförmigen Bauteils zuverlässig angesetzt werden können, so daß diese auch bei sehr großen Abziehkräften nicht abrutschen.

Diese Aufgabe wird nach der Erfindung dadurch gelöst, daß die Greifhülse unter Zwischenfügen eines Wälzlagers um die Achse der Vorrichtung drehbar in oder an der Abziehglocke gelagert ist und die Konusflächen der Greiffinger und der Spannhülse in Abziehrichtung divergieren, wobei der Winkel α zwischen der Achse der Vorrichtung und den Konusflächen 20° bis 50°, vorzugsweise 30° bis 40° beträgt und die Krallen keilförmig sind und ihre Unterseiten rechtwinklig zur Achse verlaufen.

Durch die keilförmige Ausbildung der Krallen der Greiffinger sowie durch die besondere Gestaltung der Konusfläche und der Anordnung des Kugellagers zwischen Greifhülse und Abziehglocke ist es möglich, die Krallen auch an kleinste Vorwölbungen, die beispielsweise durch das Anfasen der Lagerringe gebildet sind, zuverlässig anzusetzen und dabei sehr große Klemmkräfte auf die Krallen auszuüben. Dabei dringen die Krallen dieser Greiffinger in den kleinen Spalt ein, der sich zwischen der angefasten Kante des Lagers und der Wellenschulter befindet. Beim Abziehen werden werden dann diese Klemmkräfte in an sich bekannter Weise proportional zu den erforderlichen Abzugskräften verstärkt.

Durch Betätigen der Abdrückvorrichtung, beispielsweise einer in der Decke der Abziehglocke verstellbar gelagerten Gewindespindel oder einer hydraulischen Kolben-Zylindereinheit, wird die Greifglocke zusammen mit der Spannhülse und der Greifhülse in Abzugsrichtung bewegt. Setzt das abzuziehende Lager dem Abziehen einen erhöhten Widerstand entgegen, dann erhöhen sich automatisch auch die nach innen gerichteten radialen Klemmkräfte, welche die Spannhülse auf die freien Enden der Greiffinger ausüben. Je nachdem, wie groß der Winkel α zwischen der Achse der Abziehvorrichtung und den Konusflächen ist, wachsen die radialen Klemmkräfte stärker oder weniger stark als die axialen Abziehkräfte.

Weitere Merkmale der Erfindung ergeben sich aus den Patentansprüchen 2 bis 4.

In der folgenden Beschreibung wird ein Ausführungsbeispiel der Abziehvorrichtung unter Bezugnahme auf die Zeichnungen näher erläutert. Die Zeichnungen zeigen in
- Fig. 1: in der linken Hälfte eine Seitenansicht und in der rechten Hälfte eine Schnittansicht der Vorrichtung nach der Erfindung,
- Fig. 2: einen vergrößerten Ausschnitt II aus Fig. 1,
- Fig. 3: eine Draufsicht auf eine Spannhülse mit Spannschlüssel und
- Fig. 4: eine Seitenansicht der Spannhülse und des Spannschlüssels gemäß Fig. 3.

Die Abziehvorrichtung nach Fig. 1 setzt sich zusammen aus einer Abziehglocke 2 mit Abdrückvorrichtung 1, einer Greifhülse 9 und einer Spannhülse 13. Die Abziehglocke 2 hat eine Decke 3, die in ein Zylinderteil 5 eingeschraubt ist und in deren Mitte die Abdrückvorrichtung 1 angeordnet ist, die von einer Gewindespindel oder einer hydraulischen Kolben-Zylindereinheit gebildet sein kann. Das untere Ende des Zylinderteils 5 ist mit einem Außengewinde versehen, auf das ein Lagerteil 6 aufgeschraubt ist. Im Lagerteil 6 ist unter Zwischenfügen eines Wälzlagers 7, insbesondere eines Kugel-Drucklagers, eine Greifhülse 9 um die Achse 21 der Abziehglocke 2 bzw. der Abziehvorrichtung drehbar gelagert. Die Greifhülse 9 weist federnde Greiffinger 10 auf, die dadurch gebildet sind, daß in die Greifhülse 9 mehrere Schlitze 25 eingearbeitet sind, welche die Greiffinger 10 voneinander trennen. Die Greiffinger 10 bilden an ihrer Außenseite eine Konusfläche 12, die in Abziehrichtung divergiert. Die Konusfläche 12 ist in Nähe der freien Enden der Greiffinger 10 angeordnet. Eine komplementäre Konusfläche 15 befindet sich am unteren Rand der Spannhülse 13. Durch Hochschrauben der Spannhülse 13 werden die Greiffinger 10 mit ihren Klauen oder Krallen 11 in die Greifstellung gedrückt. Weil die von den Krallen 11 gebildete Innenkante spitzwinklig ist, können diese Krallen 11 in kleinste Spalte, die durch Fasen oder Rundungen an den Kanten der abzuziehenden Ringe gebildet sind. eingreifen. Bei erhöhtem Widerstand des abzuziehenden Teiles erhöhen sich selbsttätig die Klemmkräfte, so daß ein Abrutschen des Gerätes von dem abzuziehenden Teil weitestgehend ausgeschlossen ist.

Die Greifhülse 9 ist den jeweils abzuziehenden Teilen, z.B. Lenkkopflager, insbesondere Schrägkugellager und Schulterlager an Motorrädern sowie Radlager frontgetriebener Kraftfahrzeuge oder dergleichen, anzupassen. Zum Abziehen eines derartigen Teiles wird zunächst das abzuziehende Bauteil von Schmutz befreit und eventuelle Verunreinigungen von der hinter dem Bauteil liegenden Anschlagfläche der Welle entfernt. Die Greifhülse 9 wird zusammen mit dein Lagerteil 6 und der Spannhülse 13 über das abzuziehende Bauteil gestülpt, und unter leichtem axialen Druck auf das Lagerteil 6 wird die Spannhülse 13 von Hand angezogen, bis das Gerät spielfrei aufgeklemmt ist.

Nun wird auf das Lagerteil 6 das Zylinderteil 5 mit Decke 3 und Abdrückvorrichtung 1 aufgeschraubt und die Abdrückvorrichtung 1 gegen die Stirnseite der Welle angesetzt. Die von einer Schraubspindel gebildete Abdrückvorrichtung 1 sitzt mit einer Kugel 24 auf der Stirnseite der Welle auf und drückt die Abziehglocke 2 mit Spannhülse 13 und Greifhülse 9 in Abziehrichtung. Weil diese Spannhülse 13 die Abdrückkräfte über die Konusflächen 12, 15 auf die freien Enden der Greiffinger 10 überträgt, werden die freien Enden der Greiffinger 10 mit den Krallen 11 nach innen gegen das abzuziehende Teil gedrückt. Je nachdem, ob der Winkel α zwischen der Achse 21 der Vorrichtung und den Konusflächen 12, 15 klein (z.B, 20°) oder groß (z.B. 50°) ist, vergrößern sich die Klemmkräfte der Greiffinger 10 sehr stark oder weniger stark.

Mit Hilfe des aus den Fig. 3 und 4 ersichtlichen Ringschlüssels 18, der mit am Innenring angebrachten Wülsten 20 in flache, axiale Ausnehmungen 17 eingreift, die am Mantel der Spannhülse 13 angebracht sind, lassen sich schon vor dem Ziehen große Klemmkräfte auf die freien Enden der Greiffinger 10 ausüben.

Die von Hand ein- oder aufzuschraubenden Teile, nämlich die Decke 3, das Lagerteil 6 und die Spannhülse 13, haben an ihrer Mantelfläche eine Riffelung 22. Die Schraubspindel 1 hat einen Sechskant-Schraubenkopf 23, an den ein üblicher Maul- oder Ring-Schraubenschlüssel angesetzt werden kann.

Die freien Enden der Greiffinger 10 mit den Krallen 11 sind so gestaltet, daß sie sich auf die Anschlagfläche der Welle aufsetzen können und die Spitzen der Krallen 11 an dieser Anschlagfläche anliegen. Die Unterseite der Krallen 11 verläuft also im Winkel von 90° zur Achse 21 der Abziehvorrichtung, während die Oberseite der Krallen 11 im Winkel von 45° zur Unterseite der Krallen 11 verläuft. Dieser Winkel kann aber auch, insbesondere in Nähe der Spitze, kleiner sein, so daß schon beim Ansetzen und Spannen und Festklammern der Greifhülse 9 durch das Eindringen der Krallen 11 eine kleine axiale Bewegung des abzuziehenden Ringes erfolgt.

### Bezugszeichenliste:

- 1: Gewindespindel, Abdrückvorrichtung
- 2: Abziehglocke
- 3: Decke
- 4: Innengewinde
- 5: Zylinderteil
- 6: Lagerteil
- 7: Wälzlager
- 8: Außengewinde
- 9: Greifhülse
- 10: Greiffinger
- 11: Krallen
- 12: Konusfläche
- 13: Spannhülse
- 14: Innengewinde
- 15: Konusfläche
- 16: eingezogener Rand
- 17: flache Nuten
- 18: Ringschlüssel
- 19: Handgriff
- 20: flache Wülste
- 21: Achse
- 22: Riffelung
- 23: Sechskant-Schraubenkopf
- 24: Kugel

## Patentansprüche

1. Vorrichtung zum Abziehen von ringförmigen Bauteilen von einer Welle mit
- einer Abziehglocke (2), gegen deren Decke (3) eine in der Achse (21) der Abziehglocke angeordnete, gegen die Stirnseite einer Welle ansetzbaren Abdrückvorrichtung (1) abgestützt ist,
- einer Greifhülse (9), die auswechselbar mit der Abziehglocke (2) verbunden ist und die federnde Greiffinger (10) aufweist, die an ihren freien Enden mit nach innen gerichteten Krallen (11) versehen sind, welche hinter das abzuziehende Bauteil zu greifen vermögen, und deren Außenseiten eine Konusfläche (12) bilden und
- einer Spannhülse (13), die über ein Gewinde (8, 14) axial verstellbar mit der Abziehglocke (2) verbunden ist und die eine zur Konusfläche (12) der Greiffinger (10) komplementäre Konusfläche (15) aufweist, die durch axiale Verstellung die Greiffinger (10) mit ihren Krallen (11) in Greifstellung drückt,
**dadurch gekennzeichnet,** daß die Greifhülse (9) unter Zwischenfügen eines Wälzlagers (7) um die Achse (21) der Vorrichtung drehbar in oder an der Abziehglocke (2) gelagert ist und die Konusflächen (12, 15) der Greiffinger (10) und der Spannhülse (13) in Abziehrichtung divergieren, wobei der Winkel α zwischen der Achse (21) der Vorrichtung und den Konusflächen (12, 15) 20° bis 50°, vorzugsweise 30° bis 40° beträgt und die Krallen (11) keilförmig sind und ihre Unterseiten rechtwinklig zur Achse (21) verlaufen.

2. Vorrichtung nach Anspruch 1, **dadurch gekennzeichnet**, daß die von den Krallen (11) gebildete Innenkante niedriger ist als 0,2 mm.

3. Vorrichtung nach Anspruch 1 oder 2, **dadurch gekennzeichnet**, daß die Spannhülse (13) an ihrer Mantelfläche mit flachen Nuten (17) versehen ist, in welche flache Wülste (20) eines mit einem Handgriff (19) versehenen Ringschlüssels (18) einsetzbar sind.

4. Vorrichtung nach einem der Ansprüche 1 bis 3, **dadurch gekennzeichnet**, daß die Abziehglocke (2) sich zusammensetzt aus einem Zylinderteil (5) mit Decke (3) und einem auf das Zylinderteil (5) aufschraubbaren Lagerteil (6), welches das Wälzlager (7) aufnimmt und das Außengewinde (8) für die Spannhülse (13) aufweist.

## Claims

1. Device for pulling annual components off a shaft with
- withdrawal cap (2) whose cover (3) supports a pushing-off device (1) which is located in axis (21) of the withdrawal cap and can be offered up to the front face of a shaft,
- removable gripping sleeve (9) connected to withdrawal cap (2) with resilient gripping fingers (10) that have inwardly directed claws (11) at their free ends which are capable of engaging behind the component being pulled off and whole outsides form a taper face (12) and
- clamping sleeve (13) connected to withdrawal cap (2) and capable of axial displacement by way of a thread (8, 14), with a taper face (15) that complements taper face (12) of gripping fingers (10) which, by way of axial displacement, pushes the gripping fingers (10) with their claws (11) to the gripping position,
with the distinguishing feature that gripping sleeve (9) is located in or on withdrawal cap (2) and, with anti-friction bearing (7) inserted, is capate of rotation about axis (21) of the device, and that taper faces (12, 15) of gripping fingers (10) and clamping sleeve (13) are splayed In the pulling-off direction, whereby the angle α between axis (21) of the device and the taper faces (12, 15) is 20° to 50°, subject to a predisposition to 30° to 40°, and the claws (11) are wedge shaped and their undersides run perpendicular to axis (21).

2. Device according to claim 1 with the distinguishing feature that the inside edge formed by claws (11) is smaller than 0,2 mm.

3. Device according to claim 1 or 2 with the distinguishing feature that clamping sleeve (13) has flat grooves (17) on its lateral face in which flat beads (20) of a ring spanner (18) with handle (19) can be inserted.

4. Device according to one of claims 1 to 3 with the distinguishing feature that withdrawal cap (2) consists of a cylindrical part (5) with cover (3) and bearing part (6) that can be screwed to cylinder part (5) and accommodates ant-friction bearing (7) and has an external thread (8) for camping sleeve (13).

## Revendications

1. Dispositif destiné à détacher d'une broche des composants de construction annulaires à l'aide :
- d'une calotte d'enlèvement (2) contre la paroi supérieure (3) de laquelle est fixé un dispositif de refoulement (1), lui-même placé dans l'axe (21) de la calotte d'enlèvement et susceptible d'être ajusté sur le côté frontal d'une broche ou d'un arbre,
- d'un manchon de prise (9) relié à la calotte d'enlèvement (2) de façon interchangeable et doté de pinces à ressorts (10) , elles-mêmes équipées à leurs extrémités non-fixes de griffes (11) orientées vers l'intérieur. Ces griffes, dont les parties extérieures forment une surface conique (12), saisissent par l'arrière le composant à détacher,
- d'une douille de serrage (13), reliée à la calotte d'enlèvement (2) et réglable suivant l'axe par le biais d'un filet (8,14). Cette douille présente une surface conique (15) complémentaire à celle formée par les pinces précitées (10). Du fait du réglage axial, la douille de serrage peut peser sur les pinces à ressort (10) et leurs griffes, ce qui les met automatiquement en position de prise. L' ensemble est caractérisé par le fait que le manchon de prise (9), par l'adaptation intermédiaire d'un palier à roulement (7), devient mobile autour de l'axe (21) du dispositif et pivote dans ou sur la calotte d'enlèvement (2). Les surfaces coniques (12,15) des pinces à ressorts (10) et de la douille de serrage (13) divergent dans le sens de l'enlèvement. En cela, le degré d'ouverture de l'angle α situé entre l'axe (21) du dispositif et les surfaces coniques (12,15) va de 20° à 50°, quoique plutôt de 30° à 40°. Les griffes (11) sont cunéiformes et leurs parties inférieures se décentrent perpendiculairement vers l'axe (21).

2. Dispositif selon revendication 1, caractérisé par le fait que l'épaisseur de la surface intérieure formée par les griffes (11) est inférieure à 0,2 mm.

3. Dispositif selon revendication 1 ou 2, caractérisé par le fait que la douille de serrage (13) est dotée d'encoches plates (17) sur sa surface latérale, encoches dans les bourrelets plats (20) desquels il est possible d'insérer une clé polygonale (18) dotée d'une manette.

4. Dispositif selon une des revendications entre 1 et 3, caractérisé par le fait que la calotte d'enlèvement (2) est composée d'une partie de cylindre (5) avec revêtement (3) et d'une partie de support (6) susceptible d'être vissée sur la partie de cylindre. La partie servant de support englobe le palier à roulement (7) et présente le filet extérieur (8) pour la douille de serrage (13).
